# FASCICULE DE BREVET EUROPEEN

(11) **EP 1 525 591 B1**
(45) Date de publication et mention de la délivrance du brevet: **31.05.2006**
(21) Numéro de dépôt: 03712295.9
(22) Date de dépôt: 07.02.2003
(51) Int. Cl.: G21F 5/08

(54) **PAROI DE PROTECTION A BLINDAGE ANTI-POINCON POUR CONTENEUR ET CONTENEUR COMPRENANT AU MOINS UNE TELLE PAROI**
SCHUTZWAND MIT EINER PANZERUNG GEGEN EINDRINGEN FÜR EINEN BEHÄLTER UND BEHÄLTER MIT EINER SOLCHEN WAND
PROTECTIVE WALL WITH ANTI-PIERCING ARMOUR FOR A CONTAINER AND A CONTAINER COMPRISING AT LEAST ONE SUCH WALL

(30) Priorité: 11.02.2002 FR 0201621
(43) Date de publication de la demande: 27.04.2005
(73) Titulaire: COGEMA LOGISTICS, 78182 Montigny le Bretonneux (FR)
(72) Inventeur: CHANZY, Yves, F-75016 PARIS (FR)
(74) Mandataire: Poulin, Gérard
(86) Numéro de dépôt international: PCT/FR2003/000396
(87) Numéro de publication internationale: WO 2003/069633

(56) Documents cités:
- FR-A- 2 790 589
- FR-A- 2 804 941
- US-A- 3 813 281
- US-A- 4 190 160

## Description

### DOMAINE TECHNIQUE

La présente invention se rapporte au domaine des conteneurs destinés à transporter/stocker des matières sensibles, telles que des matières radioactives. Plus particulièrement, l'invention concerne des parois de protection à blindage anti-poinçon utilisées pour réaliser la ou les faces latérales, le fond, et le ou les capots amovibles de tels conteneurs.

### ETAT DE LA TECHNIQUE ANTERIEURE

De manière classique, les conteneurs pour matières nucléaires sont de forme sensiblement cylindrique ou parallélépipédique.

Ces conteneurs sont habituellement composés d'une ou plusieurs faces latérales, d'un fond fixe, d'un couvercle, et d'un ou plusieurs capots de protection amovibles, ces derniers étant respectivement situés à l'une et à l'autre des extrémités du conteneur.

La ou les faces latérales, le fond et le couvercle du conteneur, définissent une enceinte de confinement située à l'intérieur du conteneur, dans laquelle prennent place, de manière sûre, les matières nucléaires.

La ou les faces latérales, le fond, et le ou les capots de protection amovibles du conteneur, comprennent généralement une paroi de protection réalisée par un empilement de couches et de plaques ayant chacune au moins une fonction distincte, de sorte que le conteneur dispose de certaines caractéristiques lui permettant de satisfaire les exigences réglementaires de sûreté pour le transport/stockage de matières nucléaires.

Parmi les tests à subir pour satisfaire ces exigences réglementaires, on note différentes épreuves telles que celles dites « de chute libre » dont notamment la chute sur poinçon et la chute de 9 mètres, précédant celle dite « d'incendie ».

Pour satisfaire les exigences de sûreté, les couches et les plaques utilisées pour réaliser les parois de protection ont été l'objet de nombreuses études, notamment pour répondre aux besoins spécifiques des épreuves concernant la chute sur poinçon et la chute de 9 mètres.

En effet, cette épreuve de poinçonnement consiste à surélever le conteneur à un mètre au-dessus d'un poinçon cylindrique de quinze centimètres de diamètre, puis à le laisser tomber par gravité sur le poinçon. Pour réussir cette épreuve, il est nécessaire que le poinçon ne perfore pas les éléments du conteneur délimitant l'enceinte de confinement.

Précisons également que la paroi de protection est conçue pour remplir d'autres fonctions que celle liée à la résistance au poinçonnement. A titre d'exemple, la paroi de protection, pour que le conteneur puisse satisfaire les contraintes réglementaires de sûreté, doit présenter des caractéristiques thermiques du type anti-feu, et/ou des caractéristiques d'absorption d'énergie des chutes de 9 mètres.

Ainsi, à l'issue des épreuves de chute libre, les parois de protection doivent encore pouvoir préserver l'enceinte de confinement ainsi que tous les composants tels que les joints d'étanchéité, d'une température excessivement importante rencontrée lors de l'épreuve d'incendie, également appelée « épreuve de feu ».

Dans l'art antérieur, plusieurs parois de ce type ont déjà été proposées.

On connaît des parois de protection à blindage anti-poinçon comprenant trois éléments superposés les uns sur les autres. Pour réaliser de telles parois, les éléments sont positionnés de manière à ce qu'une plaque externe et une plaque interne en acier prennent en sandwich une couche anti-feu, cette dernière étant constituée d'un matériau à faible contrainte d'écrasement permettant d'absorber l'énergie de chute.

Néanmoins, lors de la réalisation de l'épreuve de poinçonnement, il a été observé que la plaque externe en acier était perforée par le poinçon, ce qui ne permettait plus de conserver la couche intermédiaire de manière confinée. Ainsi, la tenue au feu de la paroi de protection devenant trop critique, cette solution a été jugée peu satisfaisante au regard des exigences réglementaires en vigueur.

Pour faire face à ce problème, un autre type de paroi de protection à blindage anti-poinçon a été proposé, intégrant cinq éléments superposés les uns sur les autres. Ce type de paroi est en outre décrit dans le document FR-A-2 790 589.

Parmi ces éléments, on note tout d'abord une plaque externe rigide en acier, directement en contact avec une couche d'amortissement apte à absorber les agressions provoquées par un poinçon. Une plaque intermédiaire, en acier ou en matériau composite, est placée sous la couche d'amortissement, et est en contact inférieur avec une couche déformable en compression, à faible contrainte d'écrasement et pouvant présenter des propriétés anti-feu. Enfin, le cinquième et dernier élément de la paroi de protection est constitué par une plaque interne rigide en acier, à haute résistance mécanique.

Dans ce type de paroi, les plaques externe, intermédiaire et interne sont chacune fixées rigidement à des moyens de support.

Toutefois, lors de la réalisation de tests mettant en oeuvre un poinçon, il a été remarqué que la couche intermédiaire reprenait une énergie de déformation insuffisante, compte tenu du compromis masse/performance à satisfaire.

Dans les deux types de paroi de l'art antérieur qui viennent d'être décrits, aucun n'est susceptible de proposer une plaque de confinement de la couche anti-feu résistante au poinçon, et donc de permettre au conteneur de satisfaire les critères réglementaires, notamment après l'épreuve d'incendie. Pour remédier à ce problème, il a donc été proposé, pour les deux types de paroi présentés, de surdimensionner les plaques intégrées aux parois de protection.

Cependant, il s'est avéré que les dimensions nécessaires à appliquer aux plaques pour réussir le test du poinçonnement n'étaient pas toujours compatibles avec l'exigence d'une masse maximum à respecter pour le conteneur, cette limitation de masse étant imposée par les contraintes d'exploitation.

Ainsi, les concepteurs de tels conteneurs sont donc constamment confrontés à un compromis entre une masse totale restreinte des différentes plaques constituant la paroi, et une résistance mécanique suffisante de cette paroi, afin de réussir l'ensemble des tests pratiqués lors des épreuves réglementaires de sûreté relatives au transport/stockage de matières nucléaires.

D'autres parois de protection ont été suggerées dans FR 2 804 941 et US 4 190 160.

### EXPOSÉ DE L'INVENTION

L'invention a tout d'abord pour but de présenter une paroi de protection à blindage anti-poinçon pour conteneur, selon la revendication 1. Cette paroi de protection remédiant au moins partiellement aux inconvénients cités ci-dessus relatifs aux réalisations de l'art antérieur.

Plus précisément, l'invention a pour but de proposer une paroi de protection à blindage anti-poinçon pour conteneur, cette paroi permettant au conteneur de satisfaire l'ensemble des épreuves réglementaires de sûreté pour le transport/stockage de matières nucléaires, ces épreuves pouvant être telles que l'épreuve de poinçonnement, l'épreuve de chute de 9 mètres, ou encore l'épreuve d'incendie.

De plus, le but de l'invention est de proposer une paroi telle qu'un conteneur muni de celle-ci puisse satisfaire une limitation de masse, imposée par les contraintes d'exploitation.

L'invention a également pour but de présenter un conteneur comprenant au moins une paroi de protection telle que celle répondant aux buts décrits ci-dessus.

Avantageusement, la plaque intermédiaire, en contact avec la seconde couche d'amortissement, n'est pas assemblée de manière rigide avec les moyens de support. Cette caractéristique spécifique de l'invention permet d'obtenir une paroi de protection à blindage anti-poinçon de masse restreinte et résistant au test du poinçonnement. En effet, après avoir traversé la plaque externe et écrasé la première couche d'amortissement, le poinçon sollicite la plaque intermédiaire. Lors de cette sollicitation, la plaque intermédiaire étant entièrement mobile ou faiblement maintenue par rapport aux moyens de support, l'effort transmis à la plaque intermédiaire se répartie quasiment uniformément sur une grande partie de la surface de cette plaque, entraînant par conséquent un déplacement de cette plaque et un écrasement de la seconde couche d'amortissement sur une très large surface de cette dernière.

Contrairement aux parois de l'art antérieur dans lesquelles la plaque intermédiaire est encastrée, la plaque intermédiaire de la paroi selon l'invention est agencée de manière à être rendue mobile par rapport aux moyens de support, sous l'effet de contraintes mécaniques engendrées par l'effort du poinçon. L'encastrement par soudage de la plaque intermédiaire sur les moyens de support, pratiqué dans les réalisations de l'art antérieur, conduit à l'inverse à une sollicitation de la plaque intermédiaire dans des régions très localisées, ce qui peut provoquer le déchirement de la plaque intermédiaire, ainsi que la rupture du confinement de la seconde couche d'amortissement. Cet inconvénient de déchirement est encore plus important lorsque la seconde couche intermédiaire comporte une fonction de protection thermique. En effet, dans un tel cas, la seconde couche d'amortissement ne permet plus d'assurer, de façon satisfaisante, une protection contre le feu de l'enceinte de confinement.

De plus, l'invention présente l'ensemble des caractéristiques requises pour permettre au conteneur de satisfaire les exigences réglementaires, sans avoir à effectuer de surdimensionnement des plaques constituant la paroi de protection.

Enfin, la paroi de protection à blindage anti-poinçon selon l'invention procure une solution simple, et indépendante du compromis existant de l'art antérieur.

Les plaques externe et interne de la paroi sont reliées rigidement aux moyens de support.

La plaque intermédiaire repose sur une pluralité de cales espacées les unes des autres et solidaires des moyens de support. De plus, on peut également prévoir que les cales sont solidaires de poutres latérales appartenant aux moyens de support, et que la plaque intermédiaire est reliée à chaque cale à l'aide d'au moins un rivet frangible.

L'invention a aussi pour objet un conteneur comprenant au moins une face latérale, un fond, et au moins un capot amovible. Selon l'invention, au moins un élément pris parmi le groupe constitué de chaque face latérale, du fond, et de chaque capot amovible du conteneur, comprend une paroi de protection telle que celle décrite ci-dessus.

D'autres caractéristiques et avantages de l'invention apparaîtront dans la description détaillée, non limitative, ci-dessous.

### BRÈVE DESCRIPTION DES DESSINS

Cette description sera faite en regard des dessins annexés parmi lesquels :
- la figure 1 représente une vue partielle en coupe d'un conteneur comprenant des faces latérales comportant une paroi de protection selon un premier mode de réalisation préféré de l'invention, un fond et un capot amovible comportant une paroi de protection selon un troisième mode de réalisation préféré de l'invention ;
- la figure 2 représente une vue en coupe prise selon la ligne A-A de la figure 1 ;
- la figure 3 représente une vue partielle, à plus grande échelle, de la figure 3 ;
- la figure 4 représente schématiquement, en coupe, une paroi selon le premier mode de réalisation préféré de l'invention, après le test du poinçonnement ;
- la figure 5 représente une vue en coupe d'un capot amovible de conteneur comprenant une paroi de protection selon un second mode de réalisation préféré de l'invention ; et
- la figure 6 représente schématiquement, en coupe, une paroi selon le troisième mode de réalisation préféré de l'invention, après le test du poinçonnement.

### EXPOSÉ DÉTAILLÉ DE MODES DE RÉALISATION PRÉFÉRÉS

En référence aux figures 1 et 2, on voit un conteneur 1 destiné à transporter/stocker des matières sensibles, et de préférence des matières nucléaires.

Un tel conteneur 1, de préférence de forme sensiblement parallélépipédique, comporte quatre faces latérales 2, un fond 4 fixé rigidement sur les faces latérales 2 à une première extrémité 1a du conteneur 1, un couvercle 16 et un capot 6 amovible monté sur les faces latérales 2 à une seconde extrémité 1b du conteneur 1.

L'assemblage des éléments 2,4,16 constitutifs du conteneur 1, conduit à l'obtention d'une enceinte de confinement 8 dans laquelle peuvent reposer des fûts (non représentés) de matières nucléaires, leur chargement à l'intérieur de l'enceinte de confinement 8 pouvant être effectué à l'aide de rails de guidage 10.

Dans le conteneur 1 représenté sur les figures 1 et 2, les faces latérales 2, le fond 4 et le capot amovible 6 sont équipés d'une paroi de protection 12 à blindage anti-poinçon, de forme sensiblement parallélépipédique, conçue notamment pour résister à l'épreuve du poinçonnement pratiquée lors des épreuves réglementaires de sûreté pour le transport/stockage de matières nucléaires.

Les parois de protection 12 reposent chacune sur une structure rigide en treillis 14, ces structures 14 ayant également pour fonction de délimiter l'enceinte de confinement 8.

Les parois de protection 12 sont maintenues sur le conteneur 1 par l'intermédiaire de moyens de supports comportant en outre des poutres latérales 18. Chaque poutre latérale 18, s'étendant parallèlement à un axe longitudinal du conteneur 1, peut être utilisée pour le maintien de deux parois de protection 12 appartenant à deux faces latérales 2, placées à 90° l'une par rapport à l'autre. De façon préférentielle, ces poutres latérales 18 sont constituées d'une ou de plusieurs tôles 20 définissant un espace 22 rempli de bois tel que du balsa.

Comme on peut l'apercevoir sur la figure 2, chaque paroi de protection 12 à blindage anti-poinçon comprend cinq éléments superposés les uns sur les autres.

Parmi ces éléments, on note tout d'abord une plaque externe 24, de préférence métallique et d'épaisseur d'environ 6 mm. Cette plaque 24 constitue le premier élément avec lequel un poinçon rentre en contact, lors de la réalisation d'un test de poinçonnement.

Directement placée en dessous de cette plaque externe 24, on note une première couche d'amortissement 26. Cette première couche d'amortissement 26 peut être constituée d'un matériau à faible contrainte d'écrasement, et est destinée à absorber en partie l'énergie de chute émanant de l'épreuve de poinçonnement. A titre d'exemple, la première couche d'amortissement 26, d'épaisseur d'environ 60 mm, est constituée de bois tel que le contreplaqué ou le balsa, de béton poreux, ou de mousse phénolique. Dans le cas d'une utilisation de balsa, la direction principale des fibres est de préférence orthogonale à l'axe longitudinal du conteneur 1.

La paroi de protection 12 comprend également une plaque intermédiaire 28, indifféremment en acier inoxydable à haute limite d'élasticité ou en matériau composite. Cette plaque intermédiaire 28 a une épaisseur comprise entre environ 6 et 10 mm, l'épaisseur variant en fonction de la masse totale du conteneur 1.

La plaque intermédiaire 28 constitue la partie extérieure d'un confinement d'une seconde couche d'amortissement 30, ayant notamment une fonction anti-feu. Cette seconde couche d'amortissement 30, d'épaisseur d'environ 120 mm, est de préférence constituée de mousse phénolique. Par ailleurs, cette seconde couche d'amortissement 30 peut également être constituée de bois tel que du contreplaqué ou du balsa, dont la direction principale des fibres est la même que celle des fibres du balsa constituant la première couche d'amortissement 26. Notons que comme la première couche d'amortissement 26, la seconde couche d'amortissement 30 peut aussi être constituée d'un matériau tel que le béton poreux, et sera de préférence moins dure que la première couche d'amortissement 26.

Enfin, le dernier élément de la paroi de protection 12, également utilisé pour réaliser la partie intérieure du confinement de la seconde couche d'amortissement 30, est une plaque interne 32 en acier inoxydable, d'épaisseur comprise entre environ 6 et 8 mm.

Il est à préciser que pour diminuer la masse du conteneur 1, la plaque interne 32 peut être commune à la paroi de protection 12 et à la structure 14 en treillis.

En prenant comme exemple une paroi de protection 12 d'une face latérale 2 du conteneur 1, il convient de noter que la plaque externe 24 est fixée de manière rigide, de préférence par soudage, aux tôles 20 des poutres latérales 18 maintenant la paroi de protection 12. De la même manière, la plaque interne 32 est fixée de manière rigide aux tôles 20 de ces mêmes poutres latérales 18. De cette façon, les plaques externe 24 et interne 32 sont reliées rigidement entre-elles par l'intermédiaire des poutres latérales 18 appartenant aux moyens de support des parois de protection 12 sur le conteneur 1.

En revanche, la plaque intermédiaire 28 est positionnée de façon non-rigide par rapport aux tôles 20 des poutres latérales 18, et par conséquent, est positionnée non-rigidement par rapport aux moyens de support.

Selon un premier mode de réalisation préféré de l'invention et en référence à la figure 3, on voit une paroi de protection 12 à blindage anti-poinçon comprenant une plaque intermédiaire 28 reposant sur une pluralité de cales 34, espacées les unes des autres, et solidaires de la tôle 20 de la poutre latérale 18. A titre d'exemples, les cales 34 peuvent être assemblées par soudage sur la tôle 20, ou être tout simplement obtenues par déformation de cette tôle 20.

De façon préférée, la plaque intermédiaire 28 est reliée à chaque cale 34 à l'aide d'au moins un rivet frangible 36, et de préférence un seul.

En référence à la figure 4, lors de la réalisation d'un test de poinçonnement conforme à celui effectué dans la cadre des épreuves réglementaires de sûreté pour le transport/stockage de matières nucléaires, la paroi de protection 12 vient percuter un poinçon 38.

Le poinçon 38 traverse tout d'abord la plaque externe 24, puis rentre en contact avec la première couche d'amortissement 26, cette dernière absorbant en partie l'énergie de chute sur poinçon.

C'est ensuite à la plaque intermédiaire 28 d'être sollicitée mécaniquement par le poinçon 38. Comme il a été rappelé ci-dessus, la plaque intermédiaire 28 est positionnée non-rigidement par rapport à la tôle 20 de la poutre latérale 18. Les cales 34 et les rivets 36 prévus pour le positionnement de la plaque intermédiaire 28 font alors uniquement office de fusible mécanique, et sont agencés de sorte que cette plaque intermédiaire 28 se libère de la tôle 20 de la poutre latérale 18, après un choc du poinçon 38 sur la paroi de protection 12.

Ainsi, la rupture des rivets 36 a pour conséquence de rendre les bords de cette plaque 28 totalement libres ou simplement en appui sur les cales 34. L'effort du poinçon 38 sur la plaque intermédiaire 28 entraîne alors une légère courbure de cette dernière, puis un déplacement de la plaque intermédiaire 28 dans une direction parallèle à un axe longitudinal du poinçon 38, vers l'enceinte de confinement 8.

De plus, le déplacement de la couche intermédiaire 28 provoque un écrasement de la seconde couche d'amortissement 30 sur une large surface de celle-ci, la plaque intermédiaire 28 permettant de répartir les efforts sur l'ensemble de cette large surface, ce qui permet de reprendre au maximum l'énergie de chute par compression de cette seconde couche d'amortissement déformable 30.

Le déplacement de la plaque intermédiaire 28, autorisé par l'écrasement de la seconde couche d'amortissement 30 et le positionnement non-rigide de la plaque intermédiaire 28 sur les tôles 20, permet également d'éviter une déchirure de cette plaque 28. D'autre part, il a été observé que l'énergie absorbée par flexion de la plaque intermédiaire 28 était plus importante lorsqu'elle était libre ou simplement appuyée sur les moyens de support, que lorsqu'elle était encastrée dans ces moyens.

On est alors en présence d'une paroi de protection 12 résistante au test du poinçonnement, et apte à préserver le confinement de la seconde couche d'amortissement 30, sans avoir à procéder à un surdimensionnement des plaques 24,28,30 constitutives de la paroi de protection 12. Notons de plus qu'en préservant le confinement de la seconde couche d'amortissement 30, cette dernière conserve également sa fonction anti-feu lorsque celle-ci est requise.

Selon un second mode de réalisation préféré de l'invention, en référence à la figure 5, on voit un conteneur 1 de forme sensiblement cylindrique, pour lequel uniquement le capot amovible 6 est muni d'une paroi 12 de protection à blindage anti-poinçon, de forme également sensiblement cylindrique. En effet, la paroi latérale 42 du conteneur 1 est constituée dans ce cas d'une structure épaisse en acier. La plaque intermédiaire 28 est reliée à une tôle 20 épousant latéralement la paroi 12, et correspondant aux moyens de support de cette paroi. La connexion entre la plaque intermédiaire 28 et la tôle 20 est établie au moyen d'au moins une languette souple 40, ces languettes 40 étant soudées d'une part aux tôles 20, et d'autre part à la plaque intermédiaire 28.

Lors de la réalisation d'un test de poinçonnement, la plaque intermédiaire 28 réagit de manière analogue à la plaque intermédiaire 28 du premier mode de réalisation préféré de l'invention, dont le comportement suite à un choc du poinçon 38 est représenté sur la figure 4.

En effet, la sollicitation de la paroi de protection 12 par le poinçon 38 entraîne la courbure et/ou la rupture des languettes souples 40 solidaires de la plaque intermédiaire 28. Cette plaque intermédiaire 28 se courbe alors légèrement, puis se déplace en écrasant la couche anti-feu 30 sur une large surface de cette dernière.

Selon un troisième mode de réalisation préféré de l'invention, en référence à la figure 1 et plus particulièrement au fond 4 du conteneur 1, on voit une paroi de protection 12 dont les plaques externe 24 et interne 32 sont solidaires de tôles 46 formant cadre autour de la paroi de protection 12, et appartenant à des moyens de support de cette paroi 12. Il est précisé que le capot amovible 6 du conteneur 1 comporte également une paroi selon le troisième mode de réalisation préféré de l'invention et similaire à la paroi 12 du fond 4, et ne sera donc pas davantage décrit.

Dans ce troisième mode préféré de réalisation, la couche intermédiaire 28 est en appui d'une part contre la première couche d'amortissement 26, et d'autre part contre la seconde couche d'amortissement 30. De plus, aucune liaison spécifique n'est prévue entre les tôles 46 et la plaque intermédiaire 28, de sorte que cette plaque intermédiaire 28 est totalement libre par rapport aux tôles 46.

En- référence à la figure 6, lors de la réalisation d'un test de poinçonnement, la plaque intermédiaire 28, totalement libre, se déplace vers l'enceinte de confinement 8 en conservant sa forme sensiblement plane. On assiste alors, comme dans les modes de réalisation préférés décrits ci-dessus, à un écrasement de la seconde couche d'amortissement 30, et à la conservation du confinement de cette couche 30.

Notons que chacun des trois modes de réalisation préférés de l'invention peut être adopté pour la conception de l'une quelconque des faces latérales 2, du fond 4 ou de l'un quelconque des capots amovibles 6, d'un conteneur de forme sensiblement parallélépipédique, cylindrique ou autre.

## Revendications

1. Paroi de protection (12) à blindage anti-poinçon pour conteneur (1), ladite paroi (12) comprenant des moyens de support (20, 46) ainsi que les éléments (24, 26, 28, 30, 32) respectifs suivants, superposés les uns sur les autres :
- une plaque externe (24) ;
- une première couche d'amortissement (26);
- une plaque intermédiaire (28) ;
- une seconde couche d'amortissement (30) ;
- une plaque interne (32) ;
la plaque intermédiaire (28) étant agencée de manière à être rendue mobile par rapport aux moyens de support (20, 46) sous l'effet de contraintes mécaniques engendrées par l'effort d'un poinçon, et les plaques externes (24) et interne (32) étant reliées rigidement aux moyens de support (20, 46),
la plaque intermédiaire (28) repose sur une pluralité de cales (34) espacées les unes des autres et solidaires des moyens de support (20), **caractérisée en ce que** cette plaque intermédiaire (28) est reliée à chaque cale (34) à l'aide d'au moins un rivet frangible (36).

2. Paroi de protection (12) selon la revendication 1, **caractérisée en ce que** la plaque externe (24) est une plaque métallique.

3. Paroi de protection (12) selon l'une quelconque des revendications précédentes, **caractérisée en ce que** la première couche d'amortissement (26) est réalisée à l'aide d'un matériau pris parmi le groupe constitué du bois, du béton poreux, et de la mousse phénolique.

4. Paroi de protection (12) selon l'une quelconque des revendications précédentes, **caractérisée en ce que** la plaque intermédiaire (28) est une plaque en acier inoxydable.

5. Paroi de protection (12) selon l'une quelconque des revendications 1 à 3, **caractérisée en ce que** la plaque intermédiaire (28) est une structure en matériau composite.

6. Paroi de protection (12) selon l'une quelconque des revendications précédentes, **caractérisée en ce que** la seconde couche d'amortissement (30) est réalisée à l'aide d'un matériau pris parmi le groupe constitué du bois, du béton poreux, et de la mousse phénolique.

7. Paroi de protection (12) selon l'une quelconque des revendications précédentes, **caractérisée en ce que** la plaque interne (32) est une plaque rigide métallique.

8. Conteneur (1) comprenant au moins une face latérale (2), un fond (4) et au moins un capot amovible (6), **caractérisé en ce qu'**au moins un élément pris parmi le groupe constitué de chaque face latérale (2), du fond (4) et de chaque capot amovible (6) du conteneur (1), comprend une paroi de protection (12) selon l'une quelconque des revendications précédentes.

9. Conteneur (1) selon la revendication 8, **caractérisé en ce qu'**il est apte à transporter/stocker des matières nucléaires.

## Patentansprüche

1. Schutzwand (12) mit durchschlagsicherer Panzerung für einen Behälter (1), wobei die Wand (12) Tragmittel (20, 46) sowie die nachfolgenden übereinander geordneten jeweiligen Elemente (24, 26, 28, 30, 32) enthält:
- eine Außenplatte (24),
- eine erste Dämpfschicht (26),
- eine Zwischenplatte (28),
- eine zweite Dämpfschicht (30),
- eine Innenplatte (32),
wobei die Zwischenplatte (28) so angeordnet ist, dass sie unter der Wirkung von mechanischen Beanspruchungen, die durch die Kraft eines Durchschlags hervorgerufen werden, bezüglich der Tragmittel (20, 46) beweglich gemacht wird und die Außenplatte (24) und die Innenplatte (32) starr mit den Tragmitteln (20, 46) verbunden sind,
wobei die Zwischenplatte (28) auf einer Mehrzahl von Keilen (34) aufliegt, die voneinander beabstandet und fest mit den Tragmitteln (20) verbunden sind,
**dadurch gekennzeichnet, dass** diese Zwischenplatte (28) mit jedem Keil (34) mit Hilfe zumindest eines eine Bruchstelle bildenden Niets (36) verbunden ist.

2. Schutzwand (12) nach Anspruch 1, **dadurch gekennzeichnet, dass** die Außenplatte (24) eine Metallplatte ist.

3. Schutzwand (12) nach einem der vorangehenden Ansprüche, **dadurch gekennzeichnet, dass** die erste Dämpfschicht (26) mit einem Material aus der Gruppe von Holz, Porenbeton und Phenolharzschaum ausgeführt ist.

4. Schutzwand (12) nach einem der vorangehenden Ansprüche, **dadurch gekennzeichnet, dass** die Zwischenplatte (28) eine Platte aus rostfreiem Stahl ist.

5. Schutzwand (12) nach einem der Ansprüche 1 bis 3, **dadurch gekennzeichnet, dass** die Zwischenplatte (28) ein Verbundmaterialaufbau ist.

6. Schutzwand (12) nach einem der vorangehenden Ansprüche, **dadurch gekennzeichnet, dass** die zweite Dämpfschicht (30) mit einem Material aus der Gruppe von Holz, Porenbeton und Phenolharzschaum ausgeführt ist.

7. Schutzwand (12) nach einem der vorangehenden Ansprüche, **dadurch gekennzeichnet, dass** die Innenplatte (32) eine starre Metallplatte ist.

8. Behälter (1) mit zumindest einer Seitenwand (2), einem Boden (4) und zumindest einer abnehmbaren Haube (6), **dadurch gekennzeichnet, dass** zumindest ein Element aus der Gruppe von jeder Seitenwand (2), Boden (4) und jeder abnehmbaren Haube (6) des Behälters (1) eine Schutzwand (12) nach einem der vorangehenden Ansprüche enthält.

9. Behälter (1) nach Anspruch 8, **dadurch gekennzeichnet, dass** er geeignet ist, nukleare Stoffe zu transportieren/lagern.

## Claims

1. Shielding wall (12) with a puncture-resistant shield for a container (1), said wall (12) comprising support means (20, 46) as well as the following respective stacked elements (24, 26, 28, 30, 32):
- an outer plate (24);
- a first dampening layer (26);
- an intermediate plate (28);
- a second dampening layer (30);
- an inner plate (32);
the intermediate plate (28) being positioned in such a way as to be mobile relative to the support means (20, 46) under the effect of mechanical stresses produced by the force of a punch, and the outer (24) and inner (32) plates are connected rigidly by support means (20, 46), the intermediate plate (28) resting on a plurality of mutually spaced shims (34) integral with the support means (20), **characterized in that** said intermediate plate (28) is connected to each shim (34) with the aid of at least one frangible rivet (36).

2. Shielding wall (12) according to claim 1, **characterized in that** the outer plate (24) is a metal plate.

3. Shielding wall (12) according to either of the preceding claims, **characterized in that** the first dampening layer (26) is made of a material taken from the group consisting of wood, porous concrete, and phenolic foam.

4. Shielding wall (12) according to any of the preceding claims, **characterized in that** the intermediate plate (28) is a stainless steel plate.

5. Shielding plate (12) according to any one of claims 1 to 3, **characterized in that** the intermediate plate (28) is a structure made of a composite material.

6. Shielding plate (12) according to any of the preceding claims, **characterized in that** the second dampening layer (30) is made from a material taken from the group consisting of wood, porous concrete, and phenolic foam.

7. Shielding wall (12) according to any of the preceding claims, **characterized in that** the inner plate (32) is a rigid metal plate.

8. Container (1) comprising at least one side wall (2), a bottom (4) and at least one removable cover (6), **characterized in that** at least one element taken from the group consisting of each side wall (2), the bottom (4) and each removable cover (6) of the container (1), comprises a shielding wall (12) as claimed in any of the preceding claims.

9. Container (1) according to claim 8, **characterized in that** it is capable of transporting/storing nuclear materials.
